# EUROPÄISCHE PATENTANMELDUNG

(11) **EP 2 843 233 A2**
(43) Veröffentlichungstag der Anmeldung: **04.03.2015**
(21) Anmeldenummer: 14002191.6
(22) Anmeldetag: 26.06.2014
(51) Int. Cl.: F04D 13/02, F04D 13/16

(54) **Behälter mit Tauchpumpe**

(30) Priorität: 26.08.2013 DE 102013010590
(71) Anmelder: Tartler, Udo, 64750 Lützelbach/Haingrund (DE)
(72) Erfinder: Tartler, Udo, 64750 Lützelbach/Haingrund (DE)
(74) Vertreter: Maiwald Patentanwalts GmbH

(57) **Zusammenfassung**

Erfindungsgemäß ist eine Vorrichtung mit
- einem gegenüber der Außenumgebung dicht abschließbaren Behältervolumen und mit
- einer Tauchpumpe in einem unteren Bereich des Behältervolumens, die eingerichtet ist, Flüssigkeit im Behälter durch eine Leitung, die durch eine Behälterwandung nach außen führt, aus dem Behälter zu pumpen,

dadurch gekennzeichnet, dass die Tauchpumpe 4 von einem Motor 20, der außerhalb des Behälters 2 angeordnet ist, mittels einer Magnetkupplung 22 drehangetrieben ist, welche das Antriebsmoment des Motors 20 durch eine Behälterwandung 24 überträgt.

## Beschreibung

Die vorliegende Erfindung betrifft eine Vorrichtung mit einem gegenüber der Außenumgebung dicht abschließbaren Behältervolumen und mit einer Tauchpumpe in einem unteren Bereich des Behältervolumens, die eingerichtet ist, Flüssigkeit im Behälter durch eine Leitung, die durch eine Behälterwandung nach außen führt, aus dem Behälter zu pumpen.

Es ist eine bekannte verfahrenstechnische Aufgabe zum Beispiel in der Kunststoffherstellung und -verarbeitung, flüssige Materialien bei der Weiterverarbeitung mit Pumpen aus Behältern zu fördern, in denen das flüssige Material für den Prozess bevorratet ist.

Insbesondere das Erfordernis der Blasenfreiheit des Materials verlangt in verschiedenen derartigen Prozessen zur Entgasung der Flüssigkeit (insbesondere bei Flüssigkeiten, die dazu neigen, Sauerstoff aufzunehmen) den Einsatz von Unterdruck (sogenanntem Vakuum) im Behältervolumen. Für die Entgasung können aber auch (alternativ oder zusätzlich) mechanische Einrichtungen Verwendung finden wie zum Beispiel Rühr- oder Schleuderwerke mit löffel- oder schaufelartigen Aktuatoren, die im Behälterinnenraum auf die Flüssigkeit einwirken und von außerhalb des Behälters durch geeignete Motorik angetrieben werden.

Zum Beispiel bei diesen mechanischen Einrichtungen, aber auch bei Unterdruckpumpen zum Erzeugen des Vakuums ist eine Durchdringung der Behälterwand erforderlich, um zum Beispiel zwischen Pumpe oder Motor außen und Unterdruckleitungsmündung oder Aktuator innen die erforderliche Wirkverbindung herzustellen.

Zum Befüllen eines solchen Behälters ist eine oberseitige Öffnung mit Deckel vorgesehen, der nicht zuletzt auch zum Aufrechterhalten des Vakuums im Behälter mit einer Dichtungskonstruktion ausgestattet ist.

Um Dichtungsaufwand an der Pumpe wesentlich zu vermindern, hat es sich bewährt, diese als Tauchpumpe auszugestalten, also zumindest den flüssigkeitsführenden Teil der Pumpe so im Behälter so anzuordnen, dass die Pumpe bei möglichst jedem Füllstand des Behälters von der bevorrateten Flüssigkeit umgeben, also in sie eingetaucht ist. Um dies bei jedem Füllstand zu gewährleisten, aber auch mit Blick auf den Wirkungsgrad ist es vorteilhaft, dass das zum Fördern eingesetzte Pumpwerk möglichst am tiefsten Punkt des Behältervolumens angeordnet ist. Daraus ergibt sich der bekannte, brauchbare und soweit auch bewährte Aufbau herkömmlicher solcher Behälter gemäß Fig. 1: In dem Behälter 2' ist eine Tauchpumpe 4' angeordnet, die die Flüssigkeit 6' im Behälter 2' durch eine Leitung 8' aus dem Behälter 2' pumpt. Um aus den zuvor genannten Gründen Durchgänge durch Wandungen des Behälters insbesondere dort, wo Flüssigkeit 6' gegen die Wandungen ansteht, möglichst zu vermeiden, ist die Leitung 8' durch den Deckel 10' geführt, der die oberseitige Befüllöffnung 12' des Behälters 2' verschließt. Auch der Wellenantrieb 14' der Tauchpumpe 4' ist durch den Deckel 10' geführt, und die Vakuumpumpe 16' ist hier angeflanscht. Dies hat neben dem Vermeiden der erwähnten Dichtungsproblematik auch Wartungsvorteile, weil mit Abheben des Deckels 10' sämtliche erwähnten Aggregate ebenfalls von der Vorrichtung abnehmbar sind, insbesondere wiederum, ohne jeweils eigene Dichtungen und Verbindungen der Aggregate lösen zu müssen.

Diese Anordnung hat jedoch folgende Nachteile: Erstens ist es für die soweit dargestellte Konstruktion aus den erwähnten Gründen wesentlich, dass sich die Tauchpumpe 4' ganz unten und der Durchgang 18' der Leitung 8' durch den Deckel 10' nach außen ganz oben befindet - mit der nachteiligen Folge, dass die Tauchpumpe 4' immer zunächst die gesamte Behälterhöhe zu überwinden hat, bevor Flüssigkeit 6' aus dem Behälter 2' hinausgepumpt wird. Zweitens muss das Pumpwerk der Tauchpumpe dort unten im Behälter angetrieben werden - mit der nachteiligen Folge, dass der Tauchpumpenmotor 20' sich außerhalb des Behälters oberhalb des Deckels (damit gemäß dem oben beschriebenen Prinzip jegliche Verbindung nach außen ausschließlich durch den Deckel 10' hindurch geführt ist). Die mechanische Wirkverbindung (in aller Regel eine Antriebswelle 14')hat also von oberhalb des Deckels 10' zum Pumpwerk 4' ganz unten im Behälter wiederum die gesamte Behälterhöhe zu überwinden. Und schließlich erfordert die Prozesssteuerung einer soweit dargestellten Vorrichtung eine möglichst genaue Drucküberwachung in der Leitung 8' möglichst nahe am Pumpwerk 4'. Mit angemessenem Aufwand aber lassen sich handelsübliche Sensoren nicht dort im Behälter von Flüssigkeit umgeben anbringen mit wiederum der nachteiligen Folge, dass es üblicherweise in Kauf genommen wird, die Sensorik 20' erst oberhalb des Deckels 10' außerhalb des Behälters anzubringen und daher den Druckverlust in der Leitung 8' über die Behälterhöhe nicht erfassen zu können. Dassselbe gilt an dieser Stelle neben dem Drucksensor alternativ oder ergänzend auch für andere Sensoren wie Volumenstromzähler, Messzelle, Massestromzähler, Schraubenspindelzähler (um nur Beispiele zu nennen), die für eine schnelle Regelung so nah wie möglich am Pumpenausgang angebracht sein sollten, um möglichst schnell und genau zu regeln.

Der vorliegenden Erfindung liegt die Aufgabe zu Grunde, einen Behälter mit Pumpe der einleitend beschriebenen Art zu schaffen, der prozess- und anwenderfreundlicher, sowie kostensparend ist und insbesondere die zuvor genannten Nachteile überwindet.

Diese Aufgabe wird von einer Vorrichtung mit den Merkmalen des Anspruchs 1 gelöst. Bevorzugte Ausgestaltungen sind in den Unteransprüchen angegeben.

Eine erfindungsgemäße Vorrichtung weist ein gegenüber der Außenumgebung dicht abschließbares Behältervolumen zum Bevorraten von Flüssigkeit und eine Tauchpumpe in einem unteren Bereich des Behältervolumens auf, die eingerichtet ist, Flüssigkeit im Behälter durch eine Leitung, die durch eine Behälterwandung nach außen führt, aus dem Behälter zu pumpen. Die Tauchpumpe ist direkt im Behältervolumen angeordnet- und zwar möglichst am tiefsten Punkt, um ein möglichst vollständiges Leerpumpen zu gewährleisten und dabei wie einleitend erwähnt bei möglichst jedem Füllstand Dichtungsmaßnahmen am Pumpwerk zu minimieren, indem das Pumpwerk selbst vom zu pumpenden Gut umgeben ist und also nicht gegen eine Außenumgebung abgedichtet sein muss.

Insbesondere zum Befüllen des Behälters hat das Behältervolumen besonders bevorzugt eine insbesondere oberseitige Öffnung mit Deckel, der zum Beispiel zum Aufrechterhalten eines Vakuums im Behälter mit einer Dichtungskonstruktion ausgestattet ist.

Erfindungsgemäß ist die Tauchpumpe von einem Motor drehangetrieben, der außerhalb des Behälters angeordnet ist. Dies erfolgt mittels einer Magnetkupplung, welche das Antriebsmoment des Motors (insbesondere von einer Welle des Motos) durch eine Behälterwand überträgt, ohne die Wand körperlich zu durchdringen. Das Antriebsmoment des Motors wird also durch Magnetkraft der Magnetkupplung auf die Tauchpumpe im unteren Bereich des Behälters übertragen, und zwar insbesondere auf eine Tauchpumpenwelle, die im Behälterinnenraum das Antriebsmoment durch die Magnetkupplung an die Tauchpumpe überträgt.

Die Tauchpumpe kann sich nun weiterhin ganz unten und ein Deckel zum Befüllen des Behälters weiterhin mit einfacher Dichtungskonstruktion ganz oben befinden - nun aber mit der vorteilhaften Folge, dass die Tauchpumpe dort unten im Behälter mit Antriebsmoment äußerst kurzstreckig versorgt wird, und zwar durch eine vorzugsweise möglichst nahe Behälterwand mittels der Magnetkupplung, ohne dass es also irgend einer Dichtung einer (herkömmlich erforderlichen) Durchdringung der Behälterwand (insbesondere auch nicht von bewegten Teilen wie zum Beispiel einer Antriebswelle) bedarf. Es wird zum Beispiel nur eine einfache Flanschdichtung benötigt, um etwa den Spalttopf der Magnetkupplung zur Flanschplatte des Behälters abzudichten.

Vorzugsweise ist die Behälterwand, durch die die Magnetkupplung das Antriebsmoment in den Behälter übertragt, Teil eines Flanschdeckels, der eine Flanschöffnung des Behälters dicht verschließt, um dort hin durch leicht an das Tauchpumpwerk zu gelangen. Besonders bevorzugt ist das Pumpwerk innenseitig an den Flanschdeckel angebaut und lässt sich so bei Abnahme des Deckels einfach mit abnehmen. Insbesondere zur einfacheren Demontage und Wartung ist vorzugsweise auch die Leitung durch den Flanschdeckel nach außen führt. So lässt sich sogar bei guter Wartungszugänglichkeit der Leitungsweg von der Pumpe aus dem Behälter hinaus höchst vorteilhaft kurz gestalten und so auslegen, dass der Weg der Leitung aus dem Behälter hinaus sich auf derselben Höhe wie das Pumpwerk befindet, ohne dass also wie im Stand der Technik die Tauchpumpe mit ihrer Leistung beim Pumpen der Flüssigkeit zunächst die gesamte Behälterhöhe zu überwinden hat.

Ein Drucksensor und auch jegliche andere Sensorik kann nun vorteilhaft ebenfalls sehr nahe am Pumpwerk im Bereich der Außenseite des Flanschdeckels (oder zumindest an der Austrittstelle der Leitung aus dem Behälter) angeordnet sein und dort sehr nahe am Pumpwerk in der Leitung den Druck zu messen, den die Pumpe in der Flüssigkeit erzeugt, um so eine schnelle und genaue Regelung zu ermöglichen.

Wenn ein Prozess es erfordert, kann im Behälter zum Entgasen der Flüssigkeit Vakuum mittels einer Unterdruckpumpe erzeugt werden und/oder eine mechanische Entgasungseinrichtung vorgesehen sein. Diese sind dann vorzugsweise jeweils in einen oder in einen gemeinsamen Flanschdeckel eingebaut, der eine Flanschöffnung des Behälters dicht verschließt nämlich vorzugsweise die herkömmliche Befüllöffnung des Behälters. Dieser Flanschdeckel für die Entgasungseinrichtungen ist dann also der herkömmliche Deckel der herkömmlichen Befüllöffnung.

Diese und weitere Vorteile und Merkmale der Erfindung werden anhand der folgenden Abbildungen des Standes der Technik und eines Ausführungsbeispiels der Erfindung weiter beschrieben. Darin zeigt die
- Fig. 1: eine geschnittene Seitenansicht einer Vorrichtung des Standes der Technik,
- Fig. 2: eine geschnittene Seitenansicht einer erfindungsgemäßen Vorrichtung.

Eine erfindungsgemäße Vorrichtung 1 gemäß Fig. 2 weist ein gegenüber der Außenumgebung dicht abschließbares Behältervolumen 2 zum Bevorraten von Flüssigkeit 6 auf sowie eine Tauchpumpe 4 in einem unteren Bereich des Behältervolumens 2, die eingerichtet ist, Flüssigkeit 6 im Behälter 2 durch eine Leitung 8, die durch eine Behälterwandung 24 nach außen führt, aus dem Behälter 2 zu pumpen. Insbesondere das Vermindern erforderlicher Dichtungsmaßnahmen an der Tauchpumpe 4 gegenüber ihrer Umgebung macht es vorteilhaft, dass die Tauchpumpe 4 im Behältervolumen 2 (umgeben von der Flüssigkeit 4) angeordnet ist - und zwar möglichst am tiefsten Punkt, um ein möglichst vollständiges Leerpumpen mit diesem Vorteil zu ermöglichen.

Insbesondere zum Befüllen des Behälters 2 hat das Behältervolumen 2 eine oberseitige Öffnung 12 mit Deckel 10, der (zum Aufrechterhalten eines Vakuums im Behälter 2) mit einer Dichtungskonstruktion (nicht dargestellt) ausgestattet ist.

Die Tauchpumpe 4 ist von einem Motor 20 drehangetrieben, der außerhalb des Behälters 2 angeordnet ist. Dies erfolgt mittels einer Magnetkupplung 21, welche das Antriebsmoment von einer Welle 23 des Motors 20 durch eine Behälterwand 24 überträgt, ohne die Wand 24 körperlich zu durchdringen. Das Antriebsmoment des Motors 20 wird also durch Magnetkraft der Magnetkupplung 21 auf die Tauchpumpe 4 im unteren Bereich des Behälters 2 übertragen, und zwar auf eine Tauchpumpenwelle (nicht dargestellt), die im Behälterinnenraum 2 das Antriebsmoment durch die Magnetkupplung 21 an die Tauchpumpe 4 überträgt. Dabei liegt die Pumpe in einer schachtartigen, nach außen vorkragenden Anordnung in der Bodenkonstruktion 26 des Behälters 2, die aus der im Übrigen im Wesentlichen zylinderförmigen Behälterkontur seitlich (in Fig. 2 nach rechts) heraus ragt.

So ist es technisch möglich, die Tauchpumpe 4 nun weiterhin ganz unten und den Deckel 10 zum Befüllen des Behälters 2 durch eine Befüllöffnung 12 weiterhin mit einfacher Dichtungskonstruktion ganz oben an der Vorrichtung 1 anzuordnen - nun aber mit der vorteilhaften technischen Möglichkeit, dass die Tauchpumpe 4 dort unten im Behälter 4 mit Antriebsmoment äußerst kurzstreckig versorgt wird, nämlich durch eine nahe Behälterwand 24 mittels der Magnetkupplung 21, ohne dass es also irgend einer Dichtung einer (herkömmlich erforderlichen) Durchdringung der Behälterwand mit einem beweglichen Teil (nämlich der Antriebswelle) bedarf.

Die Behälterwand 24, durch die die Magnetkupplung 21 das Antriebsmoment in den Behälter 2 übertragt, ist Teil eines Flanschdeckels 27, der eine Flanschöffnung 28 des Behälters 2 dicht verschließt, um dort hin durch leicht an das Tauchpumpwerk 4 zu gelangen. Das Pumpwerk 4 ist innenseitig an den Flanschdeckel 27 angebaut und lässt sich so bei Abnahme des Deckels 27 einfach mit ab- und aus dem Innenraum des Behälters 2 herausnehmen. Insbesondere zur einfacheren Demontage und Wartung ist auch die Leitung 8 durch den Flanschdeckel 27 nach außen führt. So lässt sich sogar (bei guter Wartungszugänglichkeit) der Leitungsweg 8 (von der Pumpe 4 aus dem Behälter 2 hinaus) höchst vorteilhaft kurz gestalten und so auslegen, dass der Weg der Leitung 8 aus dem Behälter 2 hinaus sich auf derselben Höhe wie das Pumpwerk 4 befindet - ohne dass also wie im Stand der Technik die Tauchpumpe 4 mit ihrer Leistung beim Pumpen der Flüssigkeit 6 zunächst die gesamte Behälterhöhe zu überwinden hat.

Ein Drucksensor 22 ist nun vorteilhaft ebenfalls sehr nahe am Pumpwerk 4 im Bereich der Außenseite des Flanschdeckels 27 nahe der Austrittstelle der Leitung 8 aus dem Behälter 2 angeordnet und misst dort (sehr nahe am Pumpwerk 4) in der Leitung 8 den Druck, den die Pumpe 4 in der Flüssigkeit 8 erzeugt.

Im Behälter 2 kann zum Entgasen der Flüssigkeit 8 Vakuum mittels einer Unterdruckpumpe 32 erzeugt werden. Diese steht mit dem Deckel 10 in Leitungsverbindung, der die Befüllöffnung 12 des Behälters 2 dicht verschließt.

## Patentansprüche

1. Vorrichtung mit
- einem gegenüber der Außenumgebung dicht abschließbaren Behältervolumen und mit
- einer Tauchpumpe in einem unteren Bereich des Behältervolumens, die eingerichtet ist, Flüssigkeit im Behälter durch eine Leitung, die durch eine Behälterwandung nach außen führt, aus dem Behälter zu pumpen,
**dadurch gekennzeichnet, dass** die Tauchpumpe (4) von einem Motor (20), der außerhalb des Behälters (2) angeordnet ist, mittels einer Magnetkupplung (22) drehangetrieben ist, welche das Antriebsmoment des Motors (20) durch eine Behälterwandung (24) überträgt.

2. Vorrichtung nach dem vorhergehenden Anspruch, **dadurch gekennzeichnet, dass** die Behälterwandung (24) Teil eines Flanschdeckels (26) ist, der eine Flanschöffnung (28) des Behälters (2) dicht verschließt.

3. Vorrichtung nach einem der vorhergehenden Ansprüche, **dadurch gekennzeichnet, dass** die Leitung (8) durch den Flanschdeckel (26) nach außen führt.

4. Vorrichtung nach dem vorhergehenden Anspruch, **dadurch gekennzeichnet, dass** im Bereich der Außenseite des Flanschdeckels (26) ein Drucksensor (30) angeordnet ist.

5. Vorrichtung nach einem der vorhergehenden Ansprüche, **dadurch gekennzeichnet, dass** das Behältervolumen (2) eine oberseitige Öffnung mit einem Deckel mit einer Dichtungskonstruktion zum dichten Verschließen der Öffnung aufweist.

6. Vorrichtung nach einem der vorhergehenden Ansprüche, **dadurch gekennzeichnet, dass** eine Unterdruckpumpe (32) in einen Flanschdeckel eingebaut ist, der eine Flanschöffnung des Behälters (2) dicht verschließt.

7. Vorrichtung nach einem der vorhergehenden Ansprüche, **dadurch gekennzeichnet, dass** eine mechanische Entgasungseinrichtung in einen Flanschdeckel eingebaut ist, der eine Flanschöffnung des Behälters (2) dicht verschließt.
